# FASCICULE DE BREVET EUROPEEN

(11) **EP 0 057 632 B1**
(45) Date de publication et mention de la délivrance du brevet: **28.08.1985**
(21) Numéro de dépôt: 82400128.3
(22) Date de dépôt: 25.01.1982
(51) Int. Cl.: B61L 25/02, B61L 3/22, B61L 3/00

(54) **Procédé de contrôle d'un véhicule ferroviaire en conduite automatique**
Kontrollverfahren für einen Zug mit automatischer Führung
Control method for a train with automatic operation

(30) Priorité: 29.01.1981 FR 8101671
(43) Date de publication de la demande: 11.08.1982
(73) Titulaire: JEUMONT-SCHNEIDER Société anonyme dite:, F-92811 Puteaux Cedex (FR)
(72) Inventeur: Salmon, Jean, F-93600 Aulnay sous Bois (FR)
(74) Mandataire: Lejet, Christian (FR)

## Description

La présente invention concerne un procédé de contrôle d'un véhicule ferroviaire circulant en conduite automatique sur une voie ferrée partagée en zones de transmission, éventuellement indépendantes des cantons définis pour les circuits de voie (tout au moins, lorsque ceux-ci sont du type « sans joint »).

On connaît le dispositif de transmission d'informations par les rails d'une voie à destination de véhicules ferroviaires circulant sur cette voie, décrit dans le brevet français 2431 409. Ce dispositif comporte :
- sur la voie, pour chaque zone de transmission d'informations :
   un générateur de signaux alternatifs à une fréquence déterminée qui constitue la fréquence porteuse des informations à transmettre auxvéhi- cules, cette fréquence étant choisie à l'extérieur des bandes de fréquences utilisées dans les circuits de voie,
   un modulateur de ces signaux,
   un organe de commande du modulateur de manière que ces signaux soient modulés en fonction des informations à transmettre,
   au moins une spire conductrice isolée disposée en forme de cadre entre les deux files de rails, près de l'extrémité aval de la zone de transmission d'informations,
   un transformateur adaptateur d'impédance et de séparation de circuits dont le primaire reçoit les signaux modulés et dont le secondaire est relié aux bornes de la spire en forme de cadre,
   deux circuits résonnants, accordés sur la fréquence porteuse, branchés entre les deux files de rails, l'un à l'extrémité aval et l'autre à l'extrémité amont de la zone de transmission d'informations, - à bord de chaque véhicule, des moyens de réception accordés sur la fréquence porteuse des informations. Le procédé de contrôle selon l'invention, met en oeuvre un tel dispositif qui, outre ses fonctions de transmission d'informations, présente l'avantage de permettre la détection d'un véhicule circulant dans une zone de transmission déterminée par l'adjonction d'un nombre limité de composants.

Selon l'invention, le récepteur, embarqué à bord du véhicule ferroviaire est connecté à un détecteur de variation de tension lui permettant de détecter précisément son passage au-dessus des éléments transversaux de la spire conductrice disposée entre les deux files de rails ; en plus, un émetteur accordé sur une seconde fréquence est également embarqué et, est disposé de manière à induire un courant dans les files de rails et, par suite, dans la spire conductrice de manière à entraîner des variations de la tension induite dans la spire, deux autres circuits résonnants accordés sur cette seconde fréquence étant branchés entre les deux files de rails ensemble avec les deux premiers. Les variations de la tension alternative d'alimentation de la spire constituent en outre une information redondante négative de la présence d'un véhicule sur la zone de transmission.

Ce procédé présente notamment l'avantage d'utiliser des dispositifs existants et se superposant aux circuits de voie conventionnels. En outre, il permet d'assurer, à bord du véhicule, les corrections nécessaires des compteurs kilométriques dont la précision est requise en pilotage automatique, et de délivrer, au poste central de commande, des informations permettant de localiser tout véhicule à tout instant sur une voie, avec redondance des informations, ce qui est très important si l'on veut réduire la distance entre chaque véhicule. L'invention sera mieux comprise et d'autres buts, avantages et caractéristiques de celle-ci apparaîtront plus clairement à la lecture de la description qui suit d'un mode de réalisation donné à titre non limitatif et à laquelle une planche de dessin est annexée.

Les figures 1 et 2 représentent schématiquement un dispositif mettant en oeuvre le procédé conforme à l'invention, dispositif respectivement installé au sol et embarqué dans le véhicule ferroviaire.

En référence maintenant aux figures, le sens de cheminement des véhicules ferroviaires sur les rails 1 et 2 de la voie ferrée est indiqué par la flèche 3.

Indépendamment des cantons définis pour les circuits de voie utilisés notamment pour le pilotage manuel des véhicules ferroviaires, si les circuits de voie sont du type « sans joint ou à l'intérieur des cantons si les circuits de voie sont du type « à joints », des zones de transmission d'informations sont définies par une succession de shunts 4, 5 constitués par des circuits résonnants conventionnels, accordés sur les fréquences utilisées pour la transmission et le contrôle, fréquences qui seront choisies hors des bandes de fréquences utilisées pour les circuits de voie.

Une spire 6 est disposée entre les files de rails 1 et 2 à proximité immédiate du shunt aval. Cette spire 6 est alimentée par un circuit émetteur comportant un générateur 7 de signaux alternatifs servant d'onde porteuse aux informations à transmettre, connecté à un modulateur 8. Les signaux modulés sont appliqués à la spire 6 par l'intermédiaire d'un transformateur 9 jouant le rôle d'adaptateur d'impédance et de séparateur de circuits.

La spire 6 induit donc dans les rails, un signal alternatif qui va être capté à bord du véhicule ferroviaire 16 entrant dans la zone de transmission, au moyen de la partie récepteur des deux émetteurs-récepteurs 10 et 11 dont il est pourvu en aval de ses roues avant 12, 13 formant shunt par l'intermédiaire de l'essieu 14. L'utilisation de deux émetteurs-récepteurs est avantageuse pour permettre un fonctionnement en mode différentiel en réception, donc plus sûr, des appareils de bord. Inversement, la partie émettrice des émetteurs-récepteurs 10, 11 embarqués, émet en permanence un signal alternatif qui est induit dans les rails 1, 2 et, de ce fait, capté par la spire 6. Un générateur 15 de signal alternatif est embarqué à cet effet. Le fonctionnement du dispositif de contrôle est le suivant :

Lorsqu'un véhicule ferroviaire 16 entre dans la zone de transmission représentée, c'est-à-dire lorsque son premier essieu a dépassé les shunts amont 5, 4 de la zone, son approche est détectée, d'une part positivement grâce au signal émis par la partie émettrice des émetteurs-récepteurs 10, 11 embarqués à bord du véhicule 16. Ce signal est induit dans la spire 6 et, est détecté et amplifié par l'amplificateur 18 fonctionnant en logique positive.

D'autre part, une limitation contrôlée du courant délivré par le générateur au sol 7, permet, outre la protection de l'appareillage, de faire chuter la tension d'alimentation de la boucle à l'approche du véhicule ferroviaire. Un détecteur 17 connecté entre les files de rails au droit de la spire, utilise avantageusement cette propriété pour délivrer une information négative de présence de véhicule.

La combinaison de ces deux informations positives et négatives de présence de véhicule permet à un dispositif au sol d'interrompre éventuellement l'émission dans le canton de transmission, et d'émettre dans le canton aval tout en assurant la continuité de la transmission pour les récepteurs embarqués.

Lorsque la tête du véhicule ferroviaire 16 passe au-dessus de chacune des parties transversales de la spire 6, les récepteurs embarqués sont à même de les détecter avec précision, et de permettre au véhicule ferroviaire de corriger sa localisation. Inversement, le passage des émetteurs embarqués au-dessus de la spire permet au dispositif au sol, de détecter avec précision là position du véhicule ferroviaire. Ces informations logiques sont transmises respectivement au sol à un poste central de contrôle 20 non représenté, et, à bord, à une unité locale de pilotage 21. Avec un tel procédé, les informations émises sur une zone déterminée ne sont valables que pour le train circulant sur cette zone puisque la présence même du train empêche les signaux de se propager derrière lui. En effet, du fait qu'il n'y a pas de diaphonie longitudinale possible, on peut n'utiliser au sol qu'une seule fréquence pour alimenter les différentes spires 6 d'une même voie ferrée. Dans le cadre de la redondance des informations de contrôle, il est avantageux en outre de prévoir, en queue de train, un émetteur complémentaire fonctionnant en permanence, mais dont l'émission ne sera perçue sous la forme d'une tension induite dans la spire, que pendant le passage de la queue dudit véhicule au-dessus de la spire. Cette information, venant s'ajouter aux diverses informations telles que la détection de l'approche dans la zone aval suivante, par les deux moyens précédemment décrits, fournira notamment une redondance du signal de libération de la zone de transmission.

## Revendications

1. Procédé de contrôle à sécurité intrinsèque d'un véhicule ferroviaire circulant en conduite automatique sur une voie ferrée partagée en zones de transmission d'informations bornées au moyen de shunts (4, 5) accordés sur les fréquences utilisées, une boucle conductrice (6) étant disposée entre les files de rails à proximité du shunt aval de ladite zone et induisant des signaux alternatifs, dans lesdites files de rails, modulés en fonction des informations à transmettre audit véhicule ferroviaire, lequel est équipé d'un récepteur (10, 11) desdits signaux induits par ladite spire (6), caractérisé en ce qu'un détecteur de variation de tension est connecté audit récepteur (10, 11) embarqué de manière à détecter avec précision le passage dudit récepteur au-dessus des éléments transversaux de ladite spire (6), et que ledit récepteur est associé à un émetteur disposé de manière à induire en permanence un signal alternatif dans les rails (1, 2) et, par suite, dans ladite spire (6), les variations respectives de la tension induite dans ladite spire (6) et de la tension d'alimentation de cette dernière constituant des informations redondantes respectivement positive et négative de la présence dudit véhicule (16) dans ladite zone et de son passage au-dessus de ladite spire (6).

2. Procédé selon la revendication 1 caractérisé en ce que lesdits émetteur et récepteur embarqués à bord dudit véhicule (16) sont au nombre de deux (10, 11) de manière à fonctionner en mode différentiel en réception.

3. Procédé selon la revendication 1 caractérisé en ce qu'un émetteur additionnel est disposé en queue dudit véhicule (16) de manière à délivrer une information redondante de libération de ladite zone.

## Claims

1. Inherent-safety control method for a train travelling with automatic operation on a permanent way divided into zones for transmission of data bounded by means of shunts (4, 5) tuned to the frequencies used, a conductive loop (6) being arranged between the lines of rails in the vicinity of the downstream shunt of the said zone and inducing alternating signals in the said lines of rails, these signals being modulated in accordance with the data to be transmitted to the said train, which is equipped with a receiver (10, 11) for the said signals induced by the said loop (6), characterised in that a voltage variation detector is connected with the said receiver (10, 11) on board the train, in such a manner as to detect precisely the passing of the said receiver above the transverse elements of the said loop (6), and that the said receiver is associated with a transmitter arranged so as to permanently induce an alternating signal in the rails (1,2) and consequently in the said loop (6), the respective variations in the voltage induced in the said loop (6) and in the supply voltage for the latter constituting respectively positive and negative redundant data of the presence of the said train (16) in the said zone and of its passing over the said loop (6).

2. Method according to claim 1, characterised in that the said transmitter and receiver carried on board the said train (16) are two (10, 11) in number, so as to function in a differential reception mode.

3. Method according to claim 1, characterised in that an additional transmitter is situated at the tail of the said train (16) so as to supply redundant release information for the said zone.

## Patentansprüche

1. Eigensicheres Verfahren zur Kontrolle eines schienengebundenen Fahrzeuges, das automatisch gesteuert auf einem Schienengeleise fährt, das in Informationsübertragungszonen eingeteilt ist, welche durch auf die verwendeten Frequenzen abgestimmte Nebenschlüsse (4, 5) abgegrenzt sind, wobei eine Leiterschleife (6) zwischen den Schienensträngen in der Nähe des hinteren Nebenschlusses der genannten Zone angeordnet ist und in die genannten Schienenstränge Wechselstromsignale induziert, die in Abhängigkeit der Informationsdaten, die zum Schienenfahrzeug weiterzuleiten sind, moduliert werden, wozu dieses Schienenfahrzeug mit einem Empfänger für vorerwähnte, durch genannte Windung (6) induzierte Signale ausgerüstet ist, dadurch gekennzeichnet, daß ein Spannungs- änderungsdetektor an dem genannten Empfänger (10, 11) angeschlossen ist, der so im Fahrzeug angebracht ist, daß das Vorbeifahren des genannten Empfängers über die Querelemente der genannten Windung (6) präzis abgetastet wird, und daß der genannte Empfänger (10, 11) einem Sender zugeordnet ist, der derart angeordnet ist, daß er dauernd ein Wechselsignal in den Schienen (1, 2) und infolgedessen auch in der genannten Windung (6) induziert, wobei die Änderungen der in die genannte Windung (6) induzierten Spannung bzw. der Speisespannung letzterer redundante positive bzw. negative Daten über die Anwesenheit des genannten Fahrzeugs (16) in der genannten Zone sowie über sein Vorbeifahren über die genannte Windung (6), bilden.

2. Verfahren gemäß Anspruch 1, dadurch gekennzeichnet, daß der vorerwähnte im genannten Fahrzeug (16) mitgeführte Sender bzw. Empfänger zwei (10, 11) an der Zahl sind, um beim Empfang im Differentialbetrieb zu funktionieren.

3. Verfahren gemäß Anspruch 1, dadurch gekennzeichnet, daß ein zusätzlicher Sender am Ende des genannten Fahrzeugs (16) so angebracht ist, daß eine redundante Information über die Freigabe der genannten Zone geliefert wird.
